# EUROPÄISCHE PATENTSCHRIFT

(11) **EP 0 082 132 B1**
(45) Veröffentlichungstag und Bekanntmachung des Hinweises auf die Patenterteilung: **10.09.1986**
(21) Anmeldenummer: 82890182.7
(22) Anmeldetag: 13.12.1982
(51) Int. Cl.: E04B 1/36, E01D 19/04

(54) **Lager zur Auflagerung eines Tragwerkes sowie Verfahren zu dessen Einbau**
Structural bearing and method of installing the same
Appui d'ouvrage et procédé pour son installation

(30) Priorität: 14.12.1981 AT 5336/81
(43) Veröffentlichungstag der Anmeldung: 22.06.1983
(73) Patentinhaber: Fuchs, Peter, Dipl.-Ing., A-5020 Salzburg (AT)
(72) Erfinder: Fuchs, Peter, Dipl.-Ing., A-5020 Salzburg (AT)
(74) Vertreter: Gibler, Ferdinand, Dipl.Ing. Dr. techn.

## Beschreibung

Die Erfindung betrifft ein Lager zur Auflagerung eines Tragwerkes, bestehend aus einem von miteinander, z. B. durch Vulkanisation, verbundenen Elastomer- und Metallschichten gebildeten Verbundkörper, dem zumindest an einer Lagerfläche eine aus einem Kunstharz oder einer kunstharzgebundenen Masse, z. B. einem Kunstharzmörtel bestehende härtbare Ausgleichsmasse zum Ausgleich der Maßtoleranzen zwischen dem Auflager und dem aufzulagernden Tragwerk angefügt ist.

Ein solches Lager ist bereits aus der DE-A-2013897 bekanntgeworden und ist zwischen einer oberen und unteren Ausgleichsschicht zwischen dem aufzulagernden Tragwerk und dessen Auflager angeordnet. Die obere und untere Ausgleichsschicht müssen zwischen profilierten Lagerflächen durch Gießen oder Stopfen eingebracht werden, wobei darauf geachtet werden muß, daß keine luftgefüllten Hohlräume verbleiben.

Somit erfordert eine ordnungsgemäße Einbringung dieser Ausgleichsschichten einen hohen Zeit- und Müheaufwand sowie ein hohes Ausmaß an Können und Geschicklichkeit. Die Einbringung wird noch zusätzlich dadurch erschwert, daß das Material der Ausgleichsschichten vor seiner Einbringung mit einem Härter vermengt werden muß und sodann nach dieser Vermengung die Einbringung unter Zeitdruck steht, weil sie bis zur Erhärtung vollzogen sein muß.

Aufgabe vorliegender Erfindung ist die Lösung der mit dem Einbau eines Lagers der eingangs bezeichneten Gattung verknüpften Probleme und die Schaffung eines Lagers, dessen Einbau optimal vereinfacht ist und keinen nennenswerten Mühe-, Zeit- und Geschicklichkeitsaufwand erfordert, aber dennoch wesentlich zuverlässiger als bisher eine gleichmäßige Verteilung, Übertragung und Aufnahme der Auflagerkräfte gewährleistet.

Erfindungsgemäß schließt die Wandung eines die Ausgleichsmasse enthaltenden, am Verbundkörper befestigten, z. B. angeklebten oder anvulkanisierten Polsters einen z. B. durch Schlag oder Druck zerstörbaren Behälter mit einem zur Härtung des im Polster befindlichen Kunstharzes geeigneten Härter ein.

Aus der. DE-A-1 956 294 ist es bekannt, einen eine Druckflüssigkeit enthaltenden Polster als bewegliches Auflager für ein Tragwerk zu verwenden, doch gehört dieses Widerlager naturgemäß nicht zu der eingangs definierten Gattung von Elastomer-Lagern mit Ausgleichsschichten, die beim Einbau einer Härtung unterzogen werden und sodann gemeinsam mit einem Verbundkörper ein ortsfestes Auflager verkörpern.

Die Figuren 1 bis 3 der Zeichnungen zeigen ein erfindungsgemäßes Lager in verschiedenen Einbauphasen in jeweils einem Querschnitt.

Wie bekannt besteht das Elastomerlager gemäß Figur 1 aus den durch Vulkanisation miteinander verbundenen Elastomerschichten 1 und den Metallschichten 2, die von bewehrenden Stahl-Einlageblechen verkörpert sind. Bei der dargestellten Ausführungsform sind die Metallschichten 2 im Elastomer eingebettet und bilden mit diesem gemeinsam einen korrosionsfesten und kompakten Verbundkörper 3. Der oberen Lagerfläche; also der Oberseite des Verbund körpers 3, ist ein Polster mit einer schmiegsamen, verformbaren, gegebenenfalls auch elastischen Wandung 4 angefügt, der die Ausgleichmasse 5 enthält, die beispielsweise aus einem faserbewehrten Kunstharzmörtel bestehen mag und einen z. B. aus Glas od. dgl. leichtzerstörbarem Material bestehenden, mit dem für das Kunstharz des Kunstharzmörtels 5 geeigneten Härter gefüllten Behälter 6 enthält.

Zum Einbau dieses Lagers wird zuerst der Behälter 6 z. B. durch Schlag, zerstört und die in der verformbaren Wandung 4 eingeschlossene Ausgleichsmasse 5 durch Kneten mit dem Härter vermengt.

Sodann wird gemäß Figur 2 das Lager mit dem Verbundkörper 3 auf seine Basis 7, z. B. auf ein Brückenwiderlager, aufgelegt und das Tragwerk 8 wird auf den von der Wandung 4 gebildeten Polster aufgesetzt, in die noch weiche Ausgleichsmasse 5 eingedrückt (Figur 3) und in dieser Soll-Lage bis zur Erhärtung der Ausgleichsmasse 5 fixiert.

Die Stärke des Polsters ist so zu wählen, daß die Maßtoleranzen zwischen der Basis 7 und dem Tragwerk 8 jedenfalls aufgenommen und ausgeglichen werden können.

Die überschüssige Ausgleichsmasse 5 kann beim Eindrücken des Tragwerkes 8 in einen seitlichen Wulst 9 (Figur 3) ausweichen oder man kann sie durch ein - nicht dargestelltes - in der Wandung 4 des Polsters anzuordnendes Überdruckventil entweichen lassen ; der verbleibende Innendruch der Ausgleichmasse 5 muß jedenfalls groß genug sein, um den Polster satt an die Unterseite des Tragwerkes 8 anzudrücken.

Ein werksmäßig vorgefertigter und gefüllter Polster hat den Vorteil, daß die Ausgleichsmasse 5 zuverlässig luftblasenfrei bleibt. Wird die Ausgleichsmasse 5 erst an der Baustelle in den von der Wandung 4 gebildeten Polster eingefüllt, ist auf die Luftblasenfreiheit dabei besonders zu achten ; der Polster muß möglichst luftleer sein, wenn die Ausgleichsmasse eingefüllt wird, nötigenfalls ist der Polster evakuiert anzuliefern.

Der Polster mit seiner Wandung 4 kann dem Verbundkörper 3 von vornherein, also werksmäßig, angefügt sein, so daß die Oberseite des Lagers die untere Begrenzung des Polsters bildet, oder er kann auch erst an der Baustelle vor der Verwendung des Lagers dem Verbundkörper angefügt werden.

## Patentansprüche

1. Lager zur Auflagerung eines Tragwerkes, bestehend aus einem von miteinander, z. B. durch Vulkanisation, verbundenen Elastomer-und Metallschichten gebildeten Verbundkörper (3), dem zumindest an einer Lagerfläche eine aus einem Kunstharz oder einer kunstharzgebundenen Masse, z. B. einem Kunstharzmörtel, bestehende härtbare Ausgleichsmasse (5) zum Ausgleich der Maßtoleranzen zwischen dem Auflager (7) und dem aufzulagernden Tragwerk (8) angefügt ist, dadurch gekennzeichnet, daß die Wandung (4) eines diese Ausgleichsmasse (5) enthaltenden, am Verbundkörper (3) befestigten, z. B. angeklebten oder anvulkanisierten Polsters einen z. B. durch Schlag oder Druck zerstörbaren Behälter (6) mit einem zur Härtung des im Polster befindlichen Kunstharzes geeigneten Härter einschließt.

2. Verfahren zum Einbau eines Lagers nach Ansruch 1, dadurch gekennzeichnet, daß das Tragwerk (8) auf den mit der Ausgleichsmasse (5) gefüllten und auf seiner Basis (7) aufruhenden Polster aufgesetzt, in die noch weiche Ausgleichsmasse (5) eingedrückt und durch Zerstörung des den Härter enthaltenden, im Polster eingeschlossenen Behälters (7) bewirkte Vermengung des Härters mit dem Kunstharz in dieser Lage infolge Erhärtung der Ausgleichsmasse (5) fixiert wird.

## Claims

1. A supporting base for a load-carrying structure to be supported thereon, consisting of a compund body (3) made up of layers of elastomer and metal mutually bonded together, e. g. by vulcanising, to which is applied, at least along one bearing face thereof, a hardenable compensatory compound (5) consisting of a synthetic resin or a synthetic-resin-bonded substance, e. g. a synthetic resin mastic or mortar, for compensating dimensional tolerances between the supporting base (7) and the load-carrying structure (8) to be supported thereon, characterised in that the walls (4) of a cushion pad containing said compensatory compound (5) and being secured, e. g. adhesively or by vulcanising, to the compound body (3) enclose a container (6) which is adapted to be destroyed by impact or by pressure and which contains a suitable hardener for hardening the synthetic resin contained inside the pad.

2. A method of installing a supporting base according to Claim 1, characterised in that the load-carrying structure (8) is placed on top of the pad, which latter is filled with the compensatory compound (5) and rests on its base (7), is then pressed down into the, as yet, soft compensatory compound (5) and fixed in this position by the hardening of the compensatory compound (5) due to the mixing together of hardener and synthetic resin caused by the destruction of the container (7) which encloses the hardener and is itself enclosed in the pad.

## Revendications

1. Support entre charge et surface d'appui, constitué par un corps composite (3) formé de couches d'élastomère et de métal, reliées entre elles, par exemple par vulcanisation, à l'une au moins des surfaces d'appui duquel est adjointe une masse compensatrice (5) durcissable, constituée d'une résine synthétique ou d'une masse liée par une résine synthétique, par exemple un mortier synthétique, pour compenser les tolérances de mesure entre la surface d'appui (7) et la charge (8) à supporter, caractérisé par le fait que la paroi (4) d'un coussin, contenant cette masse compensatrice (5) et fixé au corps composite (3), par exemple par collage ou par vulcanisation, enferme un récipient (6) destructible, par exempte par choc ou pression, et contenant un durcisseur approprié pour durcir la résine synthétique se trouvant dans le coussin.

2. Procédé pour mettre en place un support selon la revendication 1, caractérisé par le fait que la charge (8) est placée sur le coussin rempli de la masse compensatrice (5) et reposant sur sa base (7), est enfoncée dans la masse compensatrice (5) encore molle et, par destruction du récipient (7) enfermé dans le coussin et contenant le durcisseur, provoquant le mélange du durcisseur avec la résine synthétique, est fixée dans cette position, par suite du durcissement de la masse compensatrice (5).
